# EUROPÄISCHE PATENTSCHRIFT

(11) **EP 0 821 383 B1**
(45) Veröffentlichungstag und Bekanntmachung des Hinweises auf die Patenterteilung: **04.06.2003**
(21) Anmeldenummer: 97112479.7
(22) Anmeldetag: 19.07.1997
(51) Int. Cl.: H01H 71/40, H01H 71/16

(54) **Überstromauslöser für ein elektrisches Installationsgerät, insbesondere für einen Leitungsschutzschalter**
Overcurrent trip unit for an electrical installation device, particularly for a circuit breaker
Déclencheur de surintensité pour un appareil électrique, en particulier pour un disjoncteur de protection

(30) Priorität: 25.07.1996 DE 19629960
(43) Veröffentlichungstag der Anmeldung: 28.01.1998
(73) Patentinhaber: ABB PATENT GmbH, 68526 Ladenburg (DE)
(72) Erfinder: Mössner, Gerhard, 74931 Lobbach-Lobenfeld (DE); Popa, Heinz-Erich, Dr., 69245 Bammental (DE); Becker, Joachim, 68723 Schwetzingen (DE)
(74) Vertreter: Miller, Toivo

(56) Entgegenhaltungen:
- EP-A- 0 037 490
- EP-A- 0 143 022
- FR-A- 732 488
- US-A- 3 265 839
- US-A- 4 165 502

## Beschreibung

Die Erfindung betrifft einen Überstromauslöser für ein elektrisches Installationsgerät, gemäß dem Oberbegriff des Anspruches 1.

Leitungsschutzschalter zum Schutz gegen thermische Überlast und auch gegen Kurzschluß sind prinzipiell gleich aufgebaut. Sie sind mit einem Magnetauslöser für den Kurzschlußschutz und einem thermischen Auslöser in Form eines Thermobimetalls gegen Überlast ausgerüstet.

Ein Überstromauslöser, gemäß Oberbegriff des Anspruchs 1, ist aus EP-A-0 143 022 bekannt.

Die Thermobimetalle für derartige Überstromauslöser sind als Bimetallstreifen ausgebildet, die einseitig eingespannt sind und durch Stromfluß erwärmt werden: Dabei kann der Bimetallstreifen vom Strom durchflossen sein; er kann eine Heizwicklung tragen oder auch von der Spule des magnetischen Auslösers erwärmt werden. Üblicherweise sind die Bimetalle so ausgebildet, daß sie sich bei Erhöhung des Stromdurchflusses um so weiter ausbiegen.

Bei einer bekannten Anordnung wird der thermische Auslöser durch eine Bimetallschnappschneibe realisiert, die von der Spule des Magnetauslösers beheizt wird, siehe DE-PS 36 37 275. Ähnliche Bimetall-Schnappelemente sind in den DE 38 00 582 C2 oder der DE 42 24 046 A1 beschrieben.

Wenn das Thermobimetall direkt von Strom durchflossen wird, ist die Verlustleistung des Schalters höher. Bei der Schnappscheibenanordnung besteht das Problem, daß der Gesamthub des Schnappelementes relativ gering ist, beispielsweise 0,8 mm beträgt; daher muß mit geringen Toleranzen gefertigt werden, was einen hohen fertigungstechnischen Aufwand mit sich bringt. Wenn man zwei Schnappschneiben vorsieht, dann erhält man höhere Teilezahl.

Aus der US 3 265 839 A1 ist ein thermisch betätigbarer Schalter bekannt geworden, bei dem parallel zu zwei Heizwiderständen eine Kontaktanordnung geschaltet ist, die am Ende eines Bimetallstreifens ein bewegliches Kontaktstück aufweist, welches mit einem Festkontaktstück zusammenwirkt. Der Bimetallstreifen ist parallel zu den Heizwiderständen geschaltet, wobei der elektrische Widerstand des Bimetallstreifens deutlich geringer ist als der der Heizwiderstände, so daß im Fall eines Überstromes der Bimetallstreifen in Öffnungsstellung geht und dort durch die von den Heizwiderständen erzeugte Wärme in Öffnungsstellung gehalten wird.

Für eine Entklinkung eines Schaltschlosses für eine Leitungsschutzschalter ist diese Anordnung nicht geeignet.

Aufgabe der Erfindung ist es, einen thermischen Auslöser zu schaffen, bei dem eine größere Wegreserve bei der Auslösung erreicht wird.

Diese Aufgabe wird erfindungsgemäß durch die Merkmale des Anspruches 1 gelöst.

Derartige Bimetallstreifen, die eine Schnappbewegung ausführen können, sind auch im Handbuch der Firma Rau, Pforzheim, "Thermobimetalle-Grundlagen, Berechnung, Gestaltung, Auswahl", 1989, Seiten 118 bis 123.

Dieses Bimetall ist mit seinem einen, ortsfesten Ende erfindungsgemäß am freien Ende des Jochschenkels des elektromagnetischen Auslösers befestigt, so daß es durch die Temperaturerhöhung der Spule erwärmt wird.

Gemäß einer weiteren Ausführungsform ist das Bimetall im Ruhezustand über eine elektrisch leitende Brücke im Bereich zwischen den Enden mit dem Jochschenkel mechanisch verbunden, so daß der Strom zumindest am Anfang auch über einen Teilbereich des Bimetalls fließt, so daß bis zum Umschnappen des Elementes ein Teilstrom durch das Bimetall hindurchfließt, so daß das Bimetall schneller aufgeheizt wird.

Gemäß einer weiteren Ausführungsform ist die Brücke durch einen Zapfen am Jochschenkel und/oder am Bimetall gebildet.

Die besonderen Vorteile dieses Bimetalls mit Schnappfunktion bestehen darin, daß beim Erreichen der Schnapptemperatur ein definierter Ansprechwert vorhanden ist. Da das Bimetall nach dem Umschnappen noch eine weitere kontinuierliche Ausbiegung ausführt, ist die Wegreserve auch vergrößert. Darüberhinaus erhält man eine höhere Auslösekraft als bei einem konventionellen Bimetall, welches keine Schnappfunktion aufweist; die direkte Beheizung bzw. die indirekte Beheizung ist dann auch durch den Anschlag, d. h. durch die Brücke einstellbar.

Weitere vorteilhafte Ausgestaltungen und Verbesserungen der Erfindung sind den weiteren Unteransprüchen zu entnehmen.

Anhand der Zeichnung, in der einige Ausführungsbeispiele der Erfindung dargestellt sind, sollen die Erfindung sowie weitere Ausgestaltungen und Verbesserungen und wietere Vorteile näher erläutert und beschrieben werden.

Es zeigen:
- Fig. 1: eine schematische Darstellung eines Auslösers für Überstrom und Kurzschlußstrom,
- Fig. 2 und 3: weitere Ausgestaltungen eines Überstrom- und Kurzschlußauslöser, wobei diese Ausgestaltungen keine Ausführungsbeispiele der Erfindung sind, sondern das Verständnis der Erfindung erleichtern sollen, und
- Fig. 4: die Weg- Temperaturkurve des Thermobimetalls, das bei der Ausführung nach Fig. 1 verwendet wird.

Ein Auslöser, der in seiner Gesamtheit mit der Bezugsziffer 10 bezeichnet ist, besitzt einen elektromagnetischen Auslöser 11 und einen thermischen Auslöser 12. Der elektromagnetische Auslöser besitzt ein L-förmiges Joch 13, mit einem ersten Schenkel 14, auf dem ein Spulenkörper 15 senkrecht dazu aufgesetzt ist, der einen Magnetanker und einen Kern (beide nicht dargestellt) umgibt. Um den Spulenkörper 15 herumgewikelt ist eine Spule 16, deren eines Ende mit dem Schenkel 14 verbunden ist. Das andere Ende 17 der Spule 16 geht innerhalb des Installationsgerätes, in dem der Auslöser eingesetzt ist, zu weiteren Komponenten weiter. Das Joch 13 besitzt einen zweiten Schenkel 18, der senkrecht zu dem Schenkel 14 verläuft und parallel zu der Spulenachse bzw. zur Achse des Spulenkörpers 15. Der Schenkel 18 ist dabei etwa so lang wie der Spulenkörper 15. An der Außenfläche im Bereich des freien Endes ist das Ende 19 des Thermobimetalls 12 befestigt, welches im Bereich der Befestigungsstelle eine Abkröpfung 20 aufweist, so daß das Thermobimetall in bestimmtem Abstand zu der Außenfläche des Schenkels 18 und parallel dazu verläuft. Ein flexibler Leiter 21 ist mit dem freien Ende des Schenkels 18 verbunden, so daß der Strom über den flexiblen Leiter 21, den Schenkel 18, den Schenkel 14, die Spule 16 hin zum anderen Spulenende 17 fließen kann. Im Bereich zwischen den beiden Enden des Thermobimetalls 12 und den Enden des Schenkels 18 befindet sich ein Zapfen 22, gegen den das Thermobimetall 12 anliegt, so daß dadurch eine Brücke gebildet wird, über die Strom fließen kann, so daß der Strom aufgeteilt wird durch einen Teilfluß durch den Schenkel 18 und durch das Thermobimetall 12 bis hin zur Brücke 22.

Das Thermobimetall 12 ist ein solches mit einer Schnappfunktion; die Fig. 4 zeigt das Weg-Temperaturdiagramm mit einem Kurvenverlauf 23 des freien Endes 24 des Thermobimetalls 12. Bei ansteigender Temperatur bewegt sich das freie Ende 24 gemäß einem ersten Abschnitt 25 leicht; sobald die Schnapptemperatur Tₛ erreicht wird, schnappt das Bimetall 12 um, so daß sich der Weg, den das freie Ende 24 zurücklegt, plötzlich vergrößert; und nach Umschnappen biegt sich das Thermobimetall gemäß dem Kurvenbereich 27 weiter aus, so daß nach dem Umschnappen ein Zusatzweg Δs erreichbar ist. Der Kurvenbereich, der die Schnappbewegung andeutet, besitzt die Bezugsziffer 26.

Die Figuren 2 und 3 zeigen Ausführungsformen, bei denen es sich nicht um Ausführungsbeispiele der Erfindung, sondern um Beispiele handelt, die das Verständnis der Erfindung erleichtern. In Fig. 2 ist das Thermobimetall 12 im Knickpunkt des L-förmigen Joches befestigt. Es verläuft außerhalb des senkrecht zur Spulenachse verlaufenden Jochschenkels 14 und parallel zu diesem, wobei an der Außenseite des Jochschenkels 14 die Brücke 22 angeformt ist. Da die übrigen Merkmale an sich der Ausführung nach der Fig. 1 gleichen, sind auch die gleichen Bezugsziffern wie in Fig. 1 verwendet worden.

Bei der Ausführungsform gemäß Fig. 3 ist das Thermobimetall 12 am freien Ende des parallel zur Spulenachse verlaufenden Jochschenkels 18 befestigt; es springt von dem Jochschenkel 18 in die gleiche Richtung vor wie der Jochschenkel 14, so daß das Thermobimetall 12 zusammen mit dem Joch 13 eine U-Form bildet, in der die Spule 16 angeordnet ist.

## Patentansprüche

1. Überstromauslöser für ein elektrisches Installationsgerät, insbesondere für einen Leitungsschutzschalter, mit einem einen Bimetallstreifen aufweisenden thermischen Auslöser, und mit einem elektromagnetischen Auslöser mit einer Spule und einem Joch, das einen räumlich parallel zur Spule und diese überdeckenden ersten Schenkel und einen zweiten, quer dazu verlaufenden Schenkel aufweist, **dadurch gekennzeichnet, daß** der Bimetallstreifen (12), der so ausgebildet ist, daß er bei Erwärmung eine zusätzliche Schnappbewegung ausführt, mit einem Ende (19) am freien Ende des parallel zur Spulenachse verlaufenden und die Spule überdeckenden Jochschenkels (18) des elektromagnetischen Auslösers eingespannt ist, so daß sein freies Ende (24) nach Ausführung der Schnappbewegung bei weiterer Erwärmung weiter ausbiegbar ist.

2. Überstromauslöser nach Anspruch 1, mit einem elektromagnetischen Auslöser für Kurzschlußstrom, **dadurch gekennzeichnet, daß** der Bimetallstreifen (12) am Jochschenkel (18) des elektromagnetischen Auslösers (11) befestigt ist.

3. Überstromauslöser nach einem der vorigen Ansprüche, **dadurch gekennzeichnet, daß** das Bimetall (12) im Ruhezustand über eine elektrisch leitende Brücke (22) im Bereich zwischen den Enden mit dem Jochschenkel (18) mechanisch verbunden ist, so daß der Strom zumindest am Anfang bis zum Umschnappen des Bimetalls zumindest teilweise durch das Bimetall (12) hindurchfließt, so daß es schneller aufgeheizt wird.

4. Überstromauslöser nach Anspruch 3, **dadurch gekennzeichnet, daß** die Brücke (22) durch einen Zapfen am Jochschenkel (18) und/oder am Bimetall (12) gebildet ist.

## Claims

1. An overcurrent trip for an electric accessory, especially for a circuit-breaker, having a thermal trip comprising a bimetal strip and an electromagnetic trip with a coil and yoke comprising a first leg extending spatially parallel to the coil and covering the same and a second leg extending transversally thereto, **characterized in that** the bimetal strip (12), which is arranged such that it performs an additional snap-action movement during heating, is clamped with one end (19) at the free end of the yoke leg (18) extending parallel to the coil axis and covering the coil, so that its free end (24) can be bent out further after performing the snap-action movement during further heating.

2. An overcurrent trip as claimed in claim 1, comprising an electromagnetic trip for short-circuit current, **characterized in that** the bimetal strip (12) is fastened to the yoke leg (18) of the electromagnetic trip (11).

3. An overcurrent trip as claimed in one of the preceding claims, **characterized in that** the bimetal (12) is mechanically connected with the yoke leg (18) in the idle state via an electrically conductive bridge (22) in the region between the ends, so that the current, at least initially until the snap-over of the bimetal, will flow at least partially through the bimetal (12) so that it is heated up more rapidly.

4. An overcurrent trip as claimed in claim 3, **characterized in that** the bridge (22) is formed by a pin on the yoke leg (18) and/or on the bimetal (12).

## Revendications

1. Déclencheur à surintensité pour appareil d'installation électrique, en particulier pour un disjoncteur de protection de ligne, avec un déclencheur thermique comportant un bilame et avec un déclencheur électromagnétique comportant une bobine et une culasse, qui présente une première aile parallèle à la bobine dans l'espace et couvrant celle-ci, et une seconde aile disposée transversalement à la première, **caractérisé en ce que** le bilame (12), qui est conformé de telle sorte qu'en s'échauffant il ait un mouvement de déclic supplémentaire, est lié par une extrémité (19) à l'extrémité libre de l'aile de culasse (18) du déclencheur électromagnétique, parallèle à l'axe de la bobine et couvrant celle-ci, de sorte que son extrémité libre (24), après le mouvement de déclic, peut continuer à se déformer avec la poursuite de l'échauffement.

2. Déclencheur à surintensité selon la revendication 1, comportant un déclencheur électromagnétique à courant de court-circuit, **caractérisé en ce que** le bilame (12) est fixé à l'aile de culasse (18) du déclencheur électromagnétique (11).

3. Déclencheur à surintensité selon une des revendications précédentes, **caractérisé en ce que** le bilame (12), au repos, est relié mécaniquement à l'aile de culasse (18) par un pont (22) électro-conducteur dans la zone entre les extrémités, de telle sorte que le courant, au moins au début jusqu'au déclenchement par déclic du bilame, traverse au moins partiellement le bilame (12), afin que celui-ci chauffe plus rapidement.

4. Déclencheur à surintensité selon la revendication 3, **caractérisé en ce que** le pont (22) est formé par un plot sur l'aile de culasse (18) et/ou sur le bilame (12).
